# EUROPÄISCHE PATENTSCHRIFT

(11) **EP 2 099 572 B1**
(45) Veröffentlichungstag und Bekanntmachung des Hinweises auf die Patenterteilung: **23.07.2014**
(21) Anmeldenummer: 07818047.8
(22) Anmeldetag: 04.09.2007
(51) Int. Cl.: B05B 11/00, B65D 83/14, A45D 34/04

(54) **ABGABEVORRICHTUNG**
DISPENSING DEVICE
DISPOSITIF DISTRIBUTEUR

(30) Priorität: 07.09.2006 DE 102006042482
(43) Veröffentlichungstag der Anmeldung: 16.09.2009
(73) Patentinhaber: Aptar Dortmund GmbH, 44319 Dortmund (DE)
(72) Erfinder: CANFIELD, Reiker, Crystal Lake, IL 60014 (US); NEUHAUS, Reinhard, 58675 Hemer (DE)
(74) Vertreter: Von Rohr Patentanwälte Partnerschaft mbB
(86) Internationale Anmeldenummer: PCT/EP2007/007694
(87) Internationale Veröffentlichungsnummer: WO 2008/028619

(56) Entgegenhaltungen:
- EP-A- 0 864 371
- EP-A- 1 327 478
- WO-A-2006/128574
- DE-A1- 4 210 225
- DE-U1- 20 203 841
- US-A- 5 732 855

## Beschreibung

Die vorliegende Erfindung betrifft eine Abgabevorrichtung gemäß dem Oberbegriff des Anspruchs 1.

Unter dem Begriff "Abgabevorrichtung" ist bei der vorliegenden Erfindung insbesondere ein Abgabekopf zu verstehen, der vorzugsweise insbesondere an einem Behälter bzw. dessen Ausgabeventil oder an einer handbetätigten Pumpe angebracht oder anbringbar ist. Insbesondere kann es ich auch um einen Druckbehälter, eine Spenderpumpe o. dgl. handeln. Die Abgabevorrichtung dient der nicht-sprühenden Aus- bzw. Abgabe einer vorzugsweise kosmetischen Flüssigkeit.

Unter dem Begriff "kosmetische Flüssigkeit" sind in einem engeren Sinn Kosmetika, Haarspray, Haarlack, ein Deodorant, ein Schaum, insbesondere Rasierschaum, ein Gel, ein Farbspray, ein Sonnen- oder Hautpflegemittel o. dgl. zu verstehen. Vorzugsweise werden in einem weiteren Sinn aber auch sonstige Körperpflegeprodukte, Reinigungsprodukte, o. dgl., und auch Suspensionen und Fluide, insbesondere mit Gasphasen, umfaßt. Weiter können als sonstige Flüssigkeiten, beispielsweise Luftverbesserer, und insbesondere auch technische Flüssigkeiten und Fluide, wie Rostlöser o. dgl., eingesetzt werden. Nachfolgend wird jedoch aus Vereinfachungsgründen und aufgrund des Nutzungsschwerpunkts oft nur von kosmetischer Flüssigkeit gesprochen.

Bei heutigen Abgabevorrichtungen zur Abgabe von insbesondere aufschäumenden oder aufgeschäumten Flüssigkeiten, wie Rasierschaum, oder bei Spenderpumpen besteht häufig das Problem, daß die Flüssigkeiten nach Beendigung der eigentlichen Abgabe nachträglich austreten, insbesondere nachschäumen oder nachtropfen. Dieses Problem ist besonders bei Rasierschaum o.dgl, eklatant, tritt jedoch auch bei nicht aufgeschäumten bzw. nicht aufschäumenden Flüssigkeiten auf und kann insbesondere zu unerwünschten Verschmutzungen der Abgabevorrichtung führen.

Die DE 42 10 225 A1 betrifft einen Spender für Flüssigkeiten und Pasten. Der Spender weist einen Dosierkopf mit einem Auslassventil in einem Auslasskanal vor der Ausgabeöffnung auf, wobei der Ventilkörper aus einem Steuerkolben, Stößel und Ventilkonus gebildet wird. In einer Ausführungsform ist der Steuerkolben als druckdichte, flexible Scheibe ausgebildet, die um ihre Einspannstelle membranartig ausschwingbar ist. Die Scheibe ist einstückig mit Stößel und Ventilkonus herstellbar. Durch eine Feder wird der Ventilkörper gegen den Ventilsitz vorgespannt. Bei Aufbau eines Förderdrucks wird das Ventil selbsttätig geöffnet.

Die US 5,732,855 A betrifft einen Abgabekopf zur Ausgabe von Rasiergel. Der Abgabekopf weist einen Auslasskanal mit zugeordnetem Auslassventil auf. Der Kanal öffnet ins Freie und ist vom Ventil schließbar. Ein Ventilkörper des Ventils ist durch Flüssigkeitsdruck bewegbar, so dass das Ventil bei einem Mindestdruck öffnet. Der Ventilkörper kann ein Befestigungsteil aufweisen.

Die EP 1 327 478 A1 betrifft einen Betätigungskopf einer Saug-Druck-Pumpe zur Ausgabe eines Produkts. Der Kopf weist einen zu einer Auslassöffnung führenden Auslasskanal auf. Im Kanal ist ein bewegbarer Ventilkörper angeordnet, der durch eine Feder belastet wird. Der Ventilkörper dichtet die Auslassöffnung, wobei bei Betätigung der Saug-Druck-Pumpe der Ventilkörper die Auslassöffnung gegen den Druck der Feder freigibt. Der Ventilkörper besteht aus einem gummielastischen Material.

In der DE 202 03 841 U1 wird eine Abgabevorrichtung für eine flüssige medikamentöse Zusammensetzung offenbart. Ein Abgabekopf weist einen mit der Auslassöffnung verbundenen Kanal auf, in dem ein bewegliches, federbelastetes Verschlussteil eines Auslassventils angeordnet ist, das bei Überdruck öffnet.

Die EP 0 864 371 A1 betrifft eine Abgabevorrichtung zur Ausgabe von pastösen Fluiden. Ein Abgabekopf weist einen Auslasskanal mit einer Abgabeöffnung auf. An der Abgabeöffnung ist ein hülsenförmiges Ausgabeventil angeordnet, das ein einseitig geschlossenes Ende aufweist. Ein Schlitz ist in der Endfläche angeordnet, der bei Druckbeaufschlagung elastisch verformt wird und eine Ausgabeöffnung bildet. Weiterhin kann das ganze Auslassventil elastisch bewegbar in Ausgaberichtung ausgebildet werden. In weiteren Ausführungsformen wird ein poröser, federbelasteter und bewegbarer Ventilkörper offenbart.

Der vorliegenden Erfindung liegt die Aufgabe zugrunde, eine Abgabevorrichtung anzugeben, die ein nachträgliches Austreten von Flüssigkeit, insbesondere ein Nachschäumen, vermeidet oder minimiert.

Die obige Aufgabe wird durch eine Abgabevorrichtung gemäß Anspruch 1 gelöst. Vorteilhafte Weiterbildungen sind Gegenstand der Unteransprüche.

Ein Aspekt der vorliegenden Erfindung liegt darin, daß ein Auslaßkanal eine sich ins Freie öffnende bzw. stromab - also auslaßseitig - angeordnete Auslaßöffnung aufweist, die vom Auslaßventil verschließbar ist. Das Auslaßventil ist also stromab bzw. auslaßseitig angeordnet. So kann verhindert werden, daß Flüssigkeit nachträglich - insbesondere also nach Schließen der Abgabevorrichtung - austritt. Insbesondere kann so ein Nachschäumen, das besonders stark bisher bei Rasierschaum o.dgl. auftritt, vermieden werden.

Die Abgabevorrichtung dient einer nicht-sprühenden Abgabe der Flüssigkeit. Insbesondere erfolgt also kein Zerstäuben oder Versprühen, sondern vorzugsweise eine verhältnismäßig langsame Abgabe mit zumindest verhältnismäßig geringer Abgabegeschwindigkeit. Die Flüssigkeit wird insbesondere also nicht als Strahl ausgegeben.

Die Flüssigkeit wird besonders bevorzugt aufgeschäumt oder ist selbstschäumend ausgebildet. Besonders bevorzugt handelt es sich um Rasierschaum o.dgl. Die auszugebende bzw. ausgegebene Flüssigkeit kann aber auch eine verhältnismäßig hohe Viskosität aufweisen und/oder sogar in pastöser Form ausgegeben werden.

Ein weiterer Aspekt der vorliegenden Erfindung liegt darin, daß das Auslaßventil einen Ventilkörper aufweist, der in Abhängigkeit vom anstehenden Flüssigkeitsdruck bewegbar ist, so daß das Auslaßventil bei Überschreiten eines Mindestdrucks öffnet. So wird erreicht, daß eine Flüssigkeitsabgabe immer nur dann stattfindet, wenn tatsächlich eine Abgabe gewünscht wird, also der anstehende Flüssigkeitsdruck verhältnismäßig hoch ist. Hingegen kann so eine unerwünschte Flüssigkeitsabgabe verhindert werden.

Bei einer beispielsweise durch Luftkontakt aufschäumenden Flüssigkeit ist der Mindestdruck vorzugsweise höher als der Aufschäumdruck und/oder wird die Flüssigkeit im Auslaßkanal luftdicht abgeschlossen, um das unerwünschte Nachschäumen aus dem Auslaß bzw. durch die Auslaßöffnung zu verhindern.

Weitere Vorteile, Merkmale, Eigenschaften und Aspekte der vorliegenden Erfindung ergeben sich aus den Ansprüchen und der folgenden Beschreibung bevorzugter Ausführungsformen anhand der Zeichnung. Es zeigt:
- Fig. 1: einen schematischen Schnitt einer vorschlagsgemäßen Abgabevorrichtung gemäß einer ersten Ausführungsform;
- Fig. 2: einen vergrößerten Ausschnitt von Fig. 1 mit geöffnetem Auslaßventil;
- Fig. 3: einen schematischen Schnitt einer vorschlagsgemäßen Abgabevorrichtung gemäß einer zweiten Ausführungsform; und
- Fig. 4: einen vergrößerten Ausschnitt von Fig. 3. mit geöffnetem Auslaßventil.

In den nicht maßstabsgerechten, nur schematischen Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einem schematischen Schnitt eine vorschlagsgemäße Abgabevorrichtung 1, die hier als Abgabekopf zur Abgabe einer Flüssigkeit 2 im eingangs genannten Sinn ausgebildet ist.

Insbesondere ist die Abgabevorrichtung 1 zur nicht-sprühenden Abgabe der Flüssigkeit 2 ausgebildet. Insbesondere erfolgt eine Ausgabe der Flüssigkeit 2 als Schaum 3, vorzugsweise als Rasierschaum o.dgl., wie schematisch in Fig. 2 angedeutet. Die Flüssigkeit 2 ist hierzu insbesondere selbst aufschäumend ausgebildet und/oder wird bei der Abgabe aufgeschäumt.

Jedoch kann die Flüssigkeit 2 grundsätzlich auch im nicht-aufgeschäumten Zustand abgegeben werden und insbesondere auch nicht-aufschäumend ausgebildet sein. Insbesondere kann auch eine Lotion als Flüssigkeit 2 ausgegeben werden. Weiter ist es auch möglich, daß die Flüssigkeit nur ganz gering aufschäumt, so daß das Aufschäumen beispielsweise lediglich das Volumen etwas vergrößert, aber im wesentlichen eine flüssige oder pastöse Konsistenz bei der Abgabe beibehalten wird.

Die Abgabevorrichtung ist vorzugsweise mit einem Reservoir 4 für die auszugebene Flüssigkeit 2 versehen oder verbunden. Das Reservoir 4 kann also einen Teil der Abgabevorrichtung 1 bilden oder kann an diese angeschlossen sein.

Bei der ersten Ausführungsform ist das Reservoir 4 als vorzugsweise starrer Behälter, insbesondere als Druckbehälter, ausgebildet.

Die Flüssigkeit 2 im Reservoir 4 ist entweder unter Druck setzbar oder steht unter Druck. Insbesondere enthält der Behälter oder die Flüssigkeit 2 ein geeignetes Treibmittel, vorzugsweise ein flüchtiges und/oder brennbares Treibmittel, komprimiertes Gas und/oder Kohlendioxid.

Bei der ersten Ausführungsform ist der Behälter insbesondere länglich und/oder zylindrisch und/oder starr - besonders bevorzugt als metallische Dose - für die Flüssigkeit 2 ausgebildet und weist besonders bevorzugt stimseitig ein Abgabeventil 5 auf, an das die Abgabevorrichtung 1 bzw. der davon gebildete Abgabekopf angeschlossen ist.

Fig. 2 zeigt in einer ausschnittsweisen Vergrößerung von Fig. 1 die Abgabevorrichtung 1 bzw. den davon gebildeten Abgabekopf deutlicher bei geöffnetem Auslaßventil 2 mit abgegebenem Schaum 3, aber ohne Flüssigkeit 2 im Auslaßkanal 6

Die Abgabevorrichtung 1 weist einen auslaßkanal 6 und ein zugeordnetes Auslaßventil 7 auf. Der Auslaßkanal 6 weist eine sich vorzugsweise ins Freie öffnende bzw. stromab angeordnete Auslaßöffnung 8 auf. Mit dem Begriff "ins Freie öffnende" ist insbesondere gemeint, daß sich keine Düse, kein weiterer Kanal o.dgl. anschließt. Vielmehr kann die Flüssigkeit 2 nach Austritt aus der Auslaßöffnung 8 von einem nicht dargestellten Benutzer vorzugsweise unmittelbar aufgenommen bzw. benutzt werden.

Das Auslaßventil 7 ist vorzugsweise der Auslaßöffnung 8 zugeordnet, so daß diese vom Auslaßventil 7 verschließbar ist.

Das Auslaßventil 7 weist einen Ventilkörper 9 auf, der in Abhängigkeit vom anstehenden Flüssigkeitsdruck bewegbar ist, so daß das Auslaßventil 7 bei Überschreiten eines Mindestdrucks, insbesondere ausschließlich durch den Flüssigkeitsdruck öffnet.

Besonders bevorzugt ist dieser Mindestdruck höher als ein Aufschäumdruck der selbstaufschäumenden Flüssigkeit 2. Hingegen ist dann der Abgabedruck (bei geöffneten Abgabeventil 5) und damit der anstehende Flüssigkeitsdruck wiederum höher als der Mindestdruck, so daß zur gewünschten Flüssigkeitsabgabe und Erzeugung bzw. Ausgabe des Schaums 3 dann das Auslaßventil 7 öffnet.

Bei der ersten Ausführungsform erfolgt das Öffnen des Abgabeventils 5 vorzugsweise durch Niederdrücken der Abgabevorrichtung 1 bzw. des davon gebildeten Abgabekopfs. Das Abgabeventil 5 schließt bei Loslassen dann wieder selbstständig. Jedoch kann es sich bei dem Abgabeventil 5 beispielsweise auch um ein Dosierventil o.dgl. handeln.

Der Ventilkörper 9 ist im wesentlichen zylindrisch ausgebildet, wie insbesondere in Fig. 2 angedeutet. Der Ventilkörper 9 weist vorzugsweise einen Ringwulst oder insbesondere im wesentlichen konischen Dichtabschnitt 10 auf, der bei geschlossenem Auslaßventil 7 dichtend mit einem Ventilsitz 11 des Auslaßventils 7, der insbesondere von der Auslaßöffnung 8 gebildet oder unmittelbar benachbart dazu angeordnet ist, zusammenwirkt. Bedarfsweise kann der Ventilsitz 11 auch von einem sich an die Auslaßöffnung 8 anschließenden Abschnitt 12 des Auslaßkanals 6 gebildet sein.

Beim Darstellungsbeispiel weist die Abgabevorrichtung 1 bzw. der Auslaßkanal 6 vorzugsweise einen den Ventilkörper 9 umgebenden Ringkanal 13 auf, an den sich der im Querschnitt verjüngte bzw. verringerte Auslaßkanalabschnitt 12 mit der Auslaßöffnung 8 anschließt.

Der Ventilkörper 9 besteht vorzugsweise aus elastischem Material, besonders bevorzugt einem Elastomer bzw. Polymer. Beim Darstellungsbeispiel ist der Ventilkörper 9 spritzgegossen.

Beim Darstellungsbeispiel ist der Ventilkörper 9 vorzugsweise über einen elastisch verformbaren ringartigen Halteabschnitt 14 insbesondere axial beweglich gehalten. Besonders bevorzugt ist der Ventilkörper 9 einstückig mit dem Halteabschnitt 14 ausgebildet oder an diesen angeformt.

Der Ventilkörper 9 ist über den Halteabschnitt 14 und/oder einen Befestigungsabschnitt 15 gehalten. Beim Darstellungsbeispiel schließt sich der Befestigungsabschnitt 15 an den vorzugsweise in seiner Dicke verringerten Halteabschnitt 14 an und/oder umgibt diesen. Besonders bevorzugt ist der Befestigungsabschnitt 15 an der Abgabevorrichtung 1 befestigt, insbesondere mit einem Bauteil 16, wie einem Oberteil, der Abgabevorrichtung 1 fest verbunden. Der Befestigungsabschnitt 15 ist an die Abgabevorrichtung 1 bzw. dessen Bauteil 16 angespritzt oder angeformt. Besonders bevorzugt erfolgt eine sog. "Bi-Injection", also insbesondere ein Anspritzen eines weiteren Materials in der gleichen Spritzform, in der ein erstes Material geformt wird.

Beim Darstellungsbeispiel sind der Befestigungsabschnitt 15, der Halteabschnitt 14 und der Ventilkörper 9 insbesondere einstückig ausgebildet und/oder aus dem gleichen, vorzugsweise elastischem Material, insbesondere Kunststoff, besonders bevorzugt durch die genannte "Bi-Injection", hergestellt. Jedoch gibt es hier auch andere konstruktive und/oder herstellungstechnische Lösungen.

Die Abgabevorrichtung 1 weist beim Darstellungsbeispiel ein Unterteil 17 auf, das mit dem Reservoir 4 bzw. Abgabeventil 5 verbunden oder verbindbar ist und/oder das den Auslaßkanal 6 (ggf. zusammen mit dem Bauteil 16 bzw. Befestigungsabschnitt 15), die Auslaßöffnung 8 und/oder den Ventilsitz 11 bildet. Beim Darstellungsbeispiel ist das ein Oberteil bildende Bauteil 16 mit dem Unterteil 17 so verbindbar bzw. verbunden, daß der Auslaßkanal 6 insbesondere dicht - vorzugsweise gas- bzw. luftdicht - abgedeckt bzw. abgeschlossen wird. Zusammen mit dem vorzugsweise luftdichtschließenden Auslaßventil 7 hat dies den Vorteil, daß nach der ersten Benutzung der Abgabevorrichtung 1 im Auslaßkanal 6 verbleibende Flüssigkeit 2 - auch bei längerer Lagerung bzw. Nichtbenutzung der Abgabevorrichtung 1 - nicht oder vorzugsweise zumindest nur in einem zu vernachlässigendem Maße der Einwirkung von Luft oder sonstigen äußeren Einflüssen ausgesetzt ist. Insbesondere kann so verhindert werden, daß beispielsweise eine selbsttätig aufschäumende Flüssigkeit 2, wie üblicherweise für Rasierschaum eingesetzt, im Auslaßkanal 6 aufschäumt und in unerwünschter Weise aus der Abgabevorrichtung 1 - insbesondere über längere Zeit hinweg - austritt bzw. herausquillt.

Zur Benutzung wird die Abgabevorrichtung 1 bzw. der vorzugsweise davon gebildete Abgabekopf - vorzugsweise unmittelbar und/oder manuell - niedergedrückt oder in ansonstiger Weise betätigt, so daß das Abgabeventil 5 öffnet. Die im Reservoir bzw. Behälter 4 vorzugsweise unter Druck stehende Flüssigkeit 2 kann dann insbesondere über eine Steigleitung 18 und das geöffnete Abgabeventil 5 in den Auslaßkanal 6 strömen. Aufgrund des dann im Auslaßkanal 6 herrschenden bzw. anstehenden Flüssigkeitsdrucks bzw. Abgabedrucks öffnet das Auslaßventil 7. Bei der ersten Ausführungsform erfolgt dies dadurch, daß sich der Ventilkörper 9 aus der Auslaßöffnung 8 heraus bzw. nach außen bewegt, wobei der Halteabschnitt 14 entsprechend elastisch verformt wird. Die Flüssigkeit 2 kann dann durch das geöffnete Auslaßventil 7 bzw. die Auslaßöffnung 8 nach außen bzw. in Freie entweichen und besonders bevorzugt aufschäumen und den Schaum 3 bilden. Fig. 2 zeigt die Abgabevorrichtung 1 bei geöffnetem Auslaßventil 7 mit dem vorzugsweise von der abgegebenen Flüssigkeit 2 gebildeten Schaum 3 im Bereich der Auslaßöffnung 8. Die abgegebene Flüssigkeit 2 bzw. der Schaum 3 kann dann von einem nicht dargestellten Benutzer insbesondere manuell abgenommen, insbesondere abgestreift oder abgewischt, werden.

Die Flüssigkeitsabgabe endet, wenn der im Auslaßkanal 6 herrschende Flüssigkeitsdruck bzw. der Abgabedruck wieder unter den Mindestdruck fällt, so daß das Auslaßventil 7 schließt. Dies ist dann der Fall, wenn das Abgabeventil 5 - insbesondere durch Loslassen bzw. automatische Rückstellung des Abgabekopfs - wieder schließt. Das geschlossene bzw. sich schließende Auslaßventil 7 verhindert dann, daß noch im Auslaßkanal 6 befindliche Flüssigkeit 2 in unerwünschter Weise aus der Auslaßöffnung 8 nachträglich austritt bzw. herausschäumt.

Beim Darstellungsbeispiel erfolgt das Schließen des Auslaßventils 7 vorzugsweise ausschließlich durch elastische Rückstellkräfte des Halteabschnitts 14. Zusätzlich oder alternativ kann zum Schließen des Auslaßventils 7 dem Ventilkörper 9 auch eine nicht dargestellte Rückstell- oder Schließfeder zugeordnet sein.

Um das Schließen des Auslaßventils 7 zu begünstigen, kann eine gewisse Druckkompensation vorgesehen sein. Beim Darstellungsbeispiel wirkt der im Ringkanal 13 anstehende Flüssigkeitsdruck auf den Halteabschnitt 14 in Schließrichtung. Die Druckkompensation, die Rückstellkräfte und das Schließverhalten des Auslaßventils 7 hängen insbesondere von den Flächenverhältnissen (der Fläche des Halteabschnitts 14 zu dem Querschnitt des Ventilkörpers 9 im Bereich der Anlage am Ventilsitz 11) und von der Dimensionierung und Eigenschaft des Halteabschnitts 14 ab.

Ein besonderer Vorteil der vorschlagsgemäßen Lösung liegt darin, daß neben der Vermeidung eines nachträglichen Austretens von Flüssigkeit 2, insbesondere eines Nachschäumens, auch für den Benutzer eine sehr einfache Reinigung ermöglicht wird, da das Auslaßventil 7 vorzugsweise unmittelbar die Auslaßöffnung 8 verschließt, so daß im geschlossenen Zustand ein sauberer bzw. leicht zu reinigender Abschluß bzw. Flüssigkeitsauslaß gebildet wird.

Beim Darstellungsbeispiel erfolgt die Flüssigkeitsausgabe im wesentlichen entgegengesetzt zur Niederdrückrichtung bzw. Öffnungsrichtung des Abgabeventils 5 und/oder zumindest im wesentlichen nach unten bzw. in Längsrichtung oder Achsrichtung des besonders bevorzugt im wesentlichen zylindrischen Reservoirs oder Behälters 4. Jedoch kann die Ausgaberichtung grundsätzlich in jede Richtung, insbesondere auch im wesentlichen horizontal und/oder seitlich bzw. radial erfolgen.

Ein weiterer Aspekt des Darstellungsbeispiels liegt darin, daß der Ventilkörper 9 vorzugsweise in oder entgegengesetzt zu der Ausgaberichtung der Flüssigkeit 2 und/oder in der Auslaßöffnung 8 bewegbar ist.

Weiter ist zu erwähnen, daß sich an die Auslaßöffnung 8 vorzugsweise keine weitere die flüssigkeitsabgabeformende Einrichtung, wie eine Düse, ein Kanal o.dgl. anschließt. Dies schließt jedoch nicht aus, daß beispielsweise eine schalenartige Erweiterung, gehäuseseitige Vertiefung o.dgl., in die die Auslaßöffnung 8 mündet, vorgesehen sein kann.

Es ist anzumerken, daß anstelle der beispielhaft dargestellten Abgabe der Flüssigkeit 2 als Schaum 3 grundsätzlich auch jede sonstige Abgabe der Flüssigkeit 2 - ggf. auch als pastöze Masse, als Gel, als Tropfen oder auch als Strahl oder Sprühnebel in Frage kommt.

Nachfolgend wird eine weitere Ausführungsform anhand der Fig. 3 und 4 näher erläutert, die zu Fig. 1 und 2 korrespondieren, wobei lediglich auf wesentliche Unterschiede gegenüber der ersten Ausführungsform eingegangen wird. Die bisherigen Ausführungen und Erläuterungen gelten daher insbesondere ergänzend oder entsprechend.

Bei der zweiten Ausführungsform schäumt die Flüssigkeit 2 nicht bzw. wird nicht aufgeschäumt.

Bei der zweiten Ausführungsform ist die Abgabevorrichtung 1 mit einer vorzugsweise manuell betätigbaren Pumpe 19, insbesondere einer Dosier- bzw. Spenderpumpe, versehen oder daran angeschlossen. Durch Niederdrücken des von der Abgabevorrichtung 1 gebildeten Abgabekopfs wird die Flüssigkeit 2 in den Dosierkanal 6 gefördert und ein derartiger Abgabedruck erzeugt, daß das Auslaßventil 7 öffnet und die Flüssigkeit 2 über die Auslaßöffnung 8 abgegeben wird. Bei Loslassen des Abgabekopfs erfolgt ein vorzugsweise selbsttätiges Zurückstellen, wobei während der Rückstellbewegung das Abgabeventil 5 der Pumpe 19 schließt und ein Einlaßventil 20 öffnet, um neue Flüssigkeit 2 aus dem Reservoir 5 in eine Pumpenkammer 21 der Pumpe 19 zu saugen.

Bei der zweiten Ausführungsform verhindert das Auslaßventil 7 insbesondere ein unerwünschtes Nachtropfen von Flüssigkeit 2 aus dem Auslaßkanal 6 bzw. aus der Auslaßöffnung 8.

Bei der zweiten Ausführungsform ist das Auslaßventil 7 derart ausgebildet, daß sich zum Öffnen der Ventilkörper 9 in die Auslaßöffnung 8 bzw. den sich stromauf anschließenden Abschnitt 12 des Auslaßkanals 6 zurückbewegt. wie in Fig. 4 angedeutet. Insbesondere ist hier eine im wesentlichen radiale Dichtung bei geschlossenem Auslaßventil 7 zwischen dem Ventilkörper 9 bzw. dessen Ringwulst oder Dichtabschnitt 10 einerseits und dem Auslaßkanalabschnitt 12 bzw. Ventilsitz 11 andererseits gebildet (siehe Fig. 3).

Der Ventilkörper 9 endet - insbesondere bei geschlossenem Auslaßventil 7-zumindest im wesentlichen in der Ebene der Auslaßöffnung 8. Dies gilt insbesondere auch für die erste Ausführungsform.

Alternativ kann der Ventilkörper 9 auch über die Auslaßöffnung 8 nach außen vorragen, dies gilt insbesondere bei der ersten Ausführungsform, besonders bevorzugt bei geöffnetem Auslaßventil 7, ggf. aber auch bei geschlossenem Auslaßventil 7.

Einzelne Merkmale und Aspekte der verschiedenen Ausführungsformen können beliebig miteinander kombiniert oder bei sonstigen Abgabevorrichtungen o. dgl. eingesetzt werden.

### Bezugszeichenliste:

- 1: Abgabevorrichtung
- 2: Flüssigkeit
- 3: Schaum
- 4: Reservoir
- 5: Abgabeventil
- 6: Auslaßkanal
- 7: Auslaßventil
- 8: Auslaßöffnung
- 9: Ventilkörper
- 10: Dichtabschnitt
- 11: Ventilsitz
- 12: Auslaßkanalabschnitt
- 13: Ringkanal
- 14: Halteabschnitt
- 15: Befestigungsabschnitt
- 16: Bauteil
- 17: Unterteil
- 18: Steigleitung
- 19: Pumpe
- 20: Einlaßventil
- 21: Pumpenkammer

## Patentansprüche

1. Abgabevorrichtung (1) zur nicht-sprühenden Abgabe einer vorzugsweise kosmetischen Flüssigkeit (2), mit einem Auslasskanal (6) und einem zugeordneten Auslassventil (7), wobei der Auslasskanal (6) eine stromab angeordnete Auslassöffnung (8) aufweist, die vom Auslassventil (7) verschließbar ist, wobei das Auslassventil (7) einen Ventilkörper (9) aufweist, der in Abhängigkeit vom anstehenden Flüssigkeitsdruck bewegbar ist, so dass das Auslassventil (7) bei Überschreiten eines Mindestdrucks öffnen kann, wobei der Ventilkörper (9) im Wesentlichen zylindrisch ausgebildet ist, wobei der Ventilkörper (9) über einen elastisch verformbaren, ringartigen Halteabschnitt (14) gehalten ist, und wobei sich ein Befestigungsabschnitt (15) an den Halteabschnitt (14) anschließt,
**dadurch gekennzeichnet,**
**dass** der Befestigungsabschnitt (15) an ein Bauteil (16) der Abgabevorrichtung (1) angespritzt ist, und dass das Auslassventil (7) ausschließlich durch elastische Rückstellkräfte des Halteabschnitts (14) schließbar ist.

2. Abgabevorrichtung nach Anspruch 1, **dadurch gekennzeichnet, dass** die Abgabevorrichtung (1) als Abgabekopf ausgebildet ist oder einen solchen aufweist, und/oder dass die Abgabevorrichtung (1) an eine Pumpe (19) zur Förderung der Flüssigkeit (2) angeschlossen oder anschtießbar oder damit versehen ist, wobei die Pumpe (19) durch Niederdrücken betätigbar ist.

3. Abgabevorrichtung nach Anspruch 1 oder 2, **dadurch gekennzeichnet, dass** die Abgabevorrichtung (1) an ein Reservoir (4), insbesondere einen unter Druck stehenden oder setzbaren Behälter, mit der Flüssigkeit (2) angeschlossen oder anschließbar oder damit versehen ist, und/oder dass die Abgabevorrichtung (1) an ein Abgabeventil (5) angeschlossen ist, das durch Niederdrücken öffenbar ist.

4. Abgabevorrichtung nach einem der voranstehenden Ansprüche, **dadurch gekennzeichnet, dass** die Flüssigkeit (2) als Schaum (3) abgebbar ist.

5. Abgabevorrichtung nach einem der voranstehenden Ansprüche, **dadurch gekennzeichnet, dass** der Mindestdruck des Auslassventils (7) höher als ein Aufschäumdruck der selbst aufschäumenden Flüssigkeit (2) ist, und/oder dass das Auslassventil (7) luftdicht und/oder tropffrei schließbar ist.

6. Abgabevorrichtung nach einem der voranstehenden Ansprüche, **dadurch gekennzeichnet, dass** die Abgabevorrichtung (1) ein Oberteil mit einem Ventilelement (9) des Auslassventil (7) aufweist, wobei das Oberteil einstückig ausgebildet und/oder durch Bi-Injektion hergestellt ist, und/oder dass die Auslassöffnung oder ein sich daran anschließender Abschnitt (12) des Auslasskanals (6) einen Ventilsitz (11) des Auslassventils (7) bzw. für den Ventilkörper (9) bildet.

7. Abgabevorrichtung nach einem der voranstehenden Ansprüche, **dadurch gekennzeichnet, dass** der Ventilkörper (9) bei geschlossenem Auslassventil (7) zumindest im Wesentlichen in der Ebene der Auslassöffnung (8) endet, oder dass der Ventilkörper (9) über die Auslassöffnung (8) nach außen vorragt.

8. Abgabevorrichtung nach einem der voranstehenden Ansprüche, **dadurch gekennzeichnet, dass** der Ventilkörper (9) einen bei geschlossenem Auslassventil (7) dichtend mit einem Ventilsitz (11) des Auslassventils (7) zusammenwirkenden Ringwulst oder einen im Wesentlichen konischen, bei geschlossenem Auslassventil (7) dichtend mit einem Ventilsitz (11) des Auslassventils (7) zusammenwirkenden Dichtabschnitt (10) aufweist.

9. Abgabevorrichtung nach einem der voranstehenden Ansprüche, **dadurch gekennzeichnet, dass** der Ventilkörper (9) aus elastischem Material besteht, und/oder dass der Ventilkörper (9) spritzgegossen ist.

10. Abgabevorrichtung nach einem der voranstehenden Ansprüche, **dadurch gekennzeichnet, dass** der Ventilkörper (9) einstückig mit dem Halteabschnitt (14) ausgebildet oder an diesen angeformt ist.

11. Abgabevorrichtung nach einem der voranstehenden Ansprüche, **dadurch gekennzeichnet, dass** die Auslassöffnung (8) sich ins freie öffnet.

12. Abgabevorrichtung nach einem der voranstehenden Ansprüche, **dadurch gekennzeichnet, dass** der Ventilkörper (9) zum Öffnen des Auslassventils (7) in die Auslassöffnung (8) bzw. ein sich stromauf anschließender Abschnitt des Auslasskanals (6) zurückbewegbar ist.

13. Abgabevorrichtung nach einem der Ansprüche 1 bis 11, **dadurch gekennzeichnet, dass** der Ventilkörper (9) zum Öffnen des Auslassventils (7) aus der Auslassöffnung (8) heraus oder nach außen bewegbar ist.

14. Abgabevorrichtung nach einem der voranstehenden Ansprüche, **dadurch gekennzeichnet, dass** der Befestigungsabschnitt (15), der Halteabschnitt (14) und der Ventilkörper (9) einstückig ausgebild sind.

15. Abgabevorrichtung nach einem der voranstehenden Ansprüche, **dadurch gekennzeichnet, dass** der Befestigungsabschnitt (15) den in seiner Dicke verringertem Halteabschnitt (14) umgibt.

## Claims

1. Dispensing device (1) for dispensing a preferably cosmetic liquid (2) with non-spraying action, having an outlet channel (6) and an associated outlet valve (7), wherein the outlet channel (6) has a downstream outlet opening (8) which can be closed by the outlet valve (7), wherein the outlet valve (7) has a valve body (9) which can be moved in dependence on the prevailing liquid pressure, so that the outlet valve (7) can open when a minimum pressure is exceeded, wherein the valve body (9) is essentially cylindrically designed, wherein the valve body (9) is retained via an elastically deformable, annular holding portion (14), and wherein the holding portion (14) is adjoined by a fastening portion (15),
**characterized in**
**that** the fastening portion (15) is injection moulded on a component (16) of the dispensing device (1), and in that the outlet valve (7) can be closed exclusively by elastic restoring forces of the holding portion (14).

2. Dispensing device according to Claim 1, **characterized in that** the dispensing device (1) is designed in the form of a dispensing head or has such a dispensing head, and/or **in that** the dispensing device (1) is, or can be, connected to, or is provided with, a pump (19) for delivering the liquid (2), wherein the pump (19) can be actuated by being pushed down.

3. Dispensing device according to Claim 1 or 2, **characterized in that** the dispensing device (1) is, or can be, connected to, or is provided with, a reservoir (4) with the liquid (2), said reservoir being, in particular, a container which is, or can be, subjected to pressure, and/or **in that** the dispensing device (1) is connected to a dispensing valve (5) which can be opened by being pushed down.

4. Dispensing device according to one of the preceding claims, **characterized in that** the liquid (2) can be dispensed in the form of foam (3).

5. Dispensing device according to one of the preceding claims, **characterized in that** the minimum pressure of the outlet valve (7) is higher than a foaming pressure of the self-foaming liquid (2), and/or **in that** the outlet valve (7) can be closed in an air-tight and/or droplet-free manner.

6. Dispensing device according to one of the preceding claims, **characterized in that** the dispensing device (1) has an upper part with a valve element (9) belonging to the outlet valve (7), wherein the upper part is of single-piece design and/or is produced by bi-injection moulding, and/or **in that** the outlet opening or an adjoining portion (12) of the outlet channel (6) forms a valve seat (11) of the outlet valve (7) or for the valve body (9).

7. Dispensing device according to one of the preceding claims, **characterized in that** the valve body (9), with the outlet valve (7) closed, terminates at least essentially in the plane of the outlet opening (8), or **in that** the valve body (9) projects outwards via the outlet opening (8).

8. Dispensing device according to one of the preceding claims, **characterized in that** the valve body (9) has an annular bead which, with the outlet valve (7) closed, interacts in a sealing manner with a valve seat (11) of the outlet valve (7), or it has an essentially conical sealing portion (10) which, with the outlet valve (7) closed, interacts in a sealing manner with a valve seat (11) of the outlet valve (7).

9. Dispensing device according to one of the preceding claims, **characterized in that** the valve body (9) consists of elastic material, and/or **in that** the valve body (9) is injection moulded.

10. Dispensing device according to one of the preceding claims, **characterized in that** the valve body (9) is formed in a single piece with the holding portion (14) or is moulded thereon.

11. Dispensing device according to one of the preceding claims, **characterized in that** the outlet opening (8) opens out into the open air.

12. Dispensing device according to one of the preceding claims, **characterized in that** the valve body (9), for the purpose of opening the outlet valve (7), can be moved back into the outlet opening (8) or a portion of the outlet channel (6) which adjoins the outlet opening upstream thereof.

13. Dispensing device according to one of Claims 1 to 11, **characterized in that** the valve body (9), for the purpose of opening the outlet valve (7), can be moved out of the outlet opening (8) or in the outward direction.

14. Dispensing device according to one of the preceding claims, **characterized in that** the fastening portion (15), the holding portion (14) and the valve body (9) are formed as a single piece.

15. Dispensing device according to one of the preceding claims, **characterized in that** the fastening portion (15) encloses the reduced-thickness holding portion (14).

## Revendications

1. Dispositif distributeur (1) pour distribuer de manière non pulvérisée un liquide de préférence cosmétique (2), comprenant un canal de sortie (6) et une soupape de sortie associée (7), le canal de sortie (6) présentant une ouverture de sortie (8) disposée en aval, laquelle peut être fermée par la soupape de sortie (7), la soupape de sortie (7) présentant un corps de soupape (9) qui peut être déplacé en fonction de la pression de liquide appliquée, de telle sorte que la soupape de sortie (7), dans le cas d'un dépassement d'une pression minimale, puisse s'ouvrir, le corps de soupape (9) étant réalisé essentiellement sous forme cylindrique, le corps de soupape (9) étant retenu par le biais d'une portion de retenue (14) de forme annulaire déformable élastiquement, et une portion de fixation (15) se raccordant à la portion de retenue (14),
**caractérisé en**
**ce que** la portion de fixation (15) est surmoulée par pulvérisation sur un composant (16) du dispositif distributeur (1), et **en ce que** la soupape de sortie (7) peut être fermée exclusivement par des forces de rappel élastiques de la portion de retenue (14).

2. Dispositif distributeur selon la revendication 1, **caractérisé en ce que** le dispositif distributeur (1) est réalisé sous forme de tête de distribution ou présente une telle tête de distribution, et/ou **en ce que** le dispositif distributeur (1) est raccordé à une pompe (19) pour refouler le liquide (2) ou peut être raccordé à celle-ci ou est pourvu d'une telle pompe, la pompe (19) pouvant être actionnée par enfoncement.

3. Dispositif distributeur selon la revendication 1 ou 2, **caractérisé en ce que** le dispositif distributeur (1) est raccordé à un réservoir (4) ou peut être raccordé à celui-ci ou est pourvu d'un tel réservoir, en particulier un récipient étant ou pouvant être mis sous pression, comprenant le liquide (2), et/ou **en ce que** le dispositif distributeur (1) est raccordé à une soupape de distribution (5) qui peut être ouverte par enfoncement.

4. Dispositif distributeur selon l'une quelconque des revendications précédentes, **caractérisé en ce que** le liquide (2) peut être distribué sous forme de mousse (3).

5. Dispositif distributeur selon l'une quelconque des revendications précédentes, **caractérisé en ce que** la pression minimale de la soupape de sortie (7) est supérieure à une pression de moussage du liquide (2) moussant de lui-même, et/ou **en ce que** la soupape de sortie (7) peut être fermée de manière étanche à l'air et/ou sans égouttement.

6. Dispositif distributeur selon l'une quelconque des revendications précédentes, **caractérisé en ce que** le dispositif distributeur (1) présente une partie supérieure avec un élément de soupape (9) de la soupape de sortie (7), la partie supérieure étant réalisée d'une seule pièce et/ou étant fabriquée par bi-injection, et/ou **en ce que** l'ouverture de sortie ou une portion (12) du canal de sortie (6) s'y raccordant forme un siège de soupape (11) de la soupape de sortie (7) ou pour le corps de soupape (9).

7. Dispositif distributeur selon l'une quelconque des revendications précédentes, **caractérisé en ce que** le corps de soupape (9), lorsque la soupape de sortie (7) est fermée, se termine au moins essentiellement dans le plan de l'ouverture de sortie (8), ou **en ce que** le corps de soupape (9) fait saillie vers l'extérieur au-delà de l'ouverture de sortie (8).

8. Dispositif distributeur selon l'une quelconque des revendications précédentes, **caractérisé en ce que** le corps de soupape (9) présente un bourrelet annulaire coopérant de manière hermétique avec un siège de soupape (11) de la soupape de sortie (7) lorsque la soupape de sortie (7) est fermée, ou une portion d'étanchéité (10) essentiellement conique, coopérant de manière hermétique avec un siège de soupape (11) de la soupape de sortie (7) lorsque la soupape de sortie (7) est fermée.

9. Dispositif distributeur selon l'une quelconque des revendications précédentes, **caractérisé en ce que** le corps de soupape (9) se compose de matériau élastique, et/ou **en ce que** le corps de soupape (9) est moulé par injection.

10. Dispositif distributeur selon l'une quelconque des revendications précédentes, **caractérisé en ce que** le corps de soupape (9) est réalisé d'une seule pièce avec la portion de retenue (14) ou est façonné sur celle-ci.

11. Dispositif distributeur selon l'une quelconque des revendications précédentes, **caractérisé en ce que** l'ouverture de sortie (8) s'ouvre à l'air libre.

12. Dispositif distributeur selon l'une quelconque des revendications précédentes, **caractérisé en ce que** le corps de soupape (9), pour l'ouverture de la soupape de sortie (7), peut être ramené dans l'ouverture de sortie (8) ou une portion du canal de sortie (6) s'y raccordant en amont.

13. Dispositif distributeur selon l'une quelconque des revendications 1 à 11, **caractérisé en ce que** le corps de soupape (9), pour l'ouverture de la soupape de sortie (7), peut être déplacé hors de l'ouverture de sortie (8) ou vers l'extérieur.

14. Dispositif distributeur selon l'une quelconque des revendications précédentes, **caractérisé en ce que** la portion de fixation (15), la portion de retenue (14) et le corps de soupape (9) sont réalisés d'une seule pièce.

15. Dispositif distributeur selon l'une quelconque des revendications précédentes, **caractérisé en ce que** la portion de fixation (15) entoure la portion de retenue (14) d'épaisseur réduite.
